# FASCICULE DE BREVET EUROPEEN

(11) **EP 2 855 312 B1**
(45) Date de publication et mention de la délivrance du brevet: **28.02.2018**
(21) Numéro de dépôt: 13728496.4
(22) Date de dépôt: 27.05.2013
(51) Int. Cl.: B65H 18/00, B65H 18/22

(54) **DISPOSITIF ENROULEUR**
WICKLUNGSVORRICHTUNG
WINDING DEVICE

(30) Priorité: 04.06.2012 FR 1255183
(43) Date de publication de la demande: 08.04.2015
(73) Titulaire: Saint-Gobain Isover, 92400 Courbevoie (FR)
(72) Inventeur: VAN GURP, René, NL-4847 St Teteringen (NL); MARTIN, Lionel, F-30210 Valliguieres (FR); DELESSE, Fabrice, F-84420 Piolenc (FR); COGNARD, Pierre, F-60000 Beauvais (FR)
(74) Mandataire: Saint-Gobain Recherche
(86) Numéro de dépôt international: PCT/FR2013/051162
(87) Numéro de publication internationale: WO 2013/182777

(56) Documents cités:
- EP-A1- 0 140 785
- EP-A1- 0 734 985
- EP-A1- 0 941 952
- EP-A1- 0 949 172
- DE-U1- 29 604 901
- US-A- 6 109 560

## Description

La présente invention a trait à un dispositif enrouleur pour la formation de rouleaux fibreux comprimés à partir de matelas fibreux souples et compressibles.

En vue de réduire l'encombrement de matelas fibreux souples, il est connu de les enrouler sur eux-mêmes à l'état comprimé, ce qui permet d'obtenir des rouleaux de diamètre réduit. En particulier, il est classique d'enrouler sur eux-mêmes des matelas fibreux à base de fibres inorganiques, notamment de fibres de verre ou de roche, destinés à l'isolation thermique et/ou acoustique de bâtiments, véhicules ou machines. Ces matelas fibreux, qui ont généralement une masse volumique comprise entre 5 et 50 kg/m³, sont enroulés sur eux-mêmes avec des taux de compression élevés de manière à diminuer les coûts de transport et de stockage.

L'opération d'enroulement d'un matelas fibreux doit s'effectuer dans des conditions contrôlées, afin de ne pas dépasser un taux de compression maximal admissible du matelas au-delà duquel il existe un risque de détérioration des fibres et du liant éventuel constituant le matelas. De préférence, l'opération d'enroulement est optimisée de sorte que le taux de compression est uniforme sur toute la longueur du matelas et ajusté pour ne pas dégrader les fibres et le liant. De cette façon, on assure à la fois que l'encombrement du matelas fibreux à l'état enroulé est minimisé et que, lors de son déroulement, le matelas fibreux retrouve son épaisseur et ses caractéristiques isolantes nominales.

US 6,109,560 A décrit un dispositif enrouleur pour l'enroulement de matelas fibreux, comprenant un tapis convoyeur horizontal, un tapis convoyeur dorsal et un rouleau de compression qui délimitent entre eux une zone d'enroulement. Dans ce dispositif, un troisième tapis convoyeur est disposé au-dessus du tapis convoyeur horizontal de manière à converger avec celui-ci en direction de la zone d'enroulement. Le troisième tapis convoyeur est prévu pour assurer une précompression du matelas fibreux avant son entrée dans la zone d'enroulement. Dans US 6,109,560 A, le matelas est comprimé au taux de compression souhaité pour l'enroulement par une plaque de précompression qui s'étend à l'avant du troisième tapis convoyeur et fait saillie dans la zone d'enroulement. Au cours d'une opération d'enroulement, le matelas posé sur le tapis convoyeur horizontal défile sous la plaque de précompression. Il en résulte un effort de friction important à l'interface entre le matelas et la plaque de précompression, qui est d'autant plus important que la vitesse de défilement du matelas est élevée. Or, un tel effort de friction est susceptible d'endommager le matelas, en particulier de dégrader ses qualités de reprise d'épaisseur et donc ses qualités isolantes. D'autres dispositifs du même genre sont divulgués dans les documents EP 0 734 985 A1, EP 0 941 952 A1 et EP 0 949 172 A1. C'est à ces inconvénients qu'entend plus particulièrement remédier l'invention en proposant un dispositif enrouleur permettant l'enroulement d'un matelas fibreux avec un fort taux de compression tout en limitant les risques d'endommagement du matelas, en particulier pour des vitesses élevées de défilement du matelas.

A cet effet, l'invention a pour objet un dispositif enrouleur pour la formation de rouleaux fibreux à partir de matelas fibreux compressibles, comprenant :
- un premier tapis convoyeur et un deuxième tapis convoyeur ayant des surfaces de guidage qui forment un angle aigu entre elles,
- un rouleau mobile de compression disposé dans l'angle aigu entre les surfaces de guidage, le rouleau de compression et les surfaces de guidage délimitant une zone d'enroulement,
- un tapis mobile de précompression dont une face est en regard de la surface de guidage du premier tapis convoyeur et converge avec celle-ci en direction de la zone d'enroulement, le tapis de précompression comportant :
   ∘ un rouleau amont à son extrémité la plus éloignée de la zone d'enroulement,
   ∘ un ensemble aval à son extrémité la plus proche de la zone d'enroulement, l'ensemble aval ayant une extrémité avale incurvée, et
   ∘ une bande qui s'enroule autour du rouleau amont et de l'ensemble aval,
caractérisé en ce que, en regard de la surface de guidage du premier tapis convoyeur, la bande tendue contre l'ensemble aval forme une surface défilante de précompression d'un matelas fibreux à enrouler, cette surface de précompression étant l'élément de précompression le plus proche de la zone d'enroulement.

Dans le cadre de l'invention, on entend par élément de précompression tout élément qui assure, en association avec la surface de guidage du premier tapis convoyeur, une compression du matelas avant son entrée dans la zone d'enroulement.

Grâce à l'invention, le taux de compression souhaité du matelas résulte d'un effort de pression exercé sur le matelas par la surface de précompression qui est l'élément de précompression le plus proche de la zone d'enroulement. Or, la surface de précompression est un élément de roulement, puisqu'elle est formée par la bande du tapis de précompression tendue et défilante contre l'ensemble aval. Dès lors, par rapport au cas où l'effort de pression est exercé sur le matelas par un élément de glissement, la friction à l'interface entre le matelas et la surface de précompression est fortement réduite, ce qui permet de mieux préserver les propriétés du matelas.

De manière avantageuse, la surface de précompression formée par la bande tendue contre l'ensemble aval est une surface sensiblement plane apte à exercer selon toute son étendue un effort de pression homogène sur un matelas fibreux reçu entre la surface de guidage du premier tapis convoyeur et la surface de précompression. Au sens de l'invention, une surface sensiblement plane est une surface plate, sensiblement sans irrégularités par rapport à un plan moyen de la surface. Avec une telle surface de précompression sensiblement plane, on évite des variations du taux de compression, en particulier des alternances de compressions et de décompressions du matelas, qui seraient susceptibles de dégrader la structure du matelas. Cela contribue à préserver les propriétés du matelas.

De manière avantageuse, l'ensemble aval du tapis de précompression a une longueur, en projection orthogonale sur la surface de guidage du premier tapis convoyeur, supérieure ou égale à 30 mm, de préférence supérieure ou égale à 80 mm. Ainsi, l'effort de précompression exercé sur un matelas fibreux avant son entrée dans la zone d'enroulement s'applique de manière homogène sur toute une tranche du matelas le long de l'ensemble aval, et pas seulement sur une portion réduite du matelas à l'extrémité avale du tapis de précompression. Il en résulte que, dans la zone avale du tapis de précompression où le taux de précompression appliqué au matelas est le plus élevé, la sollicitation en compression du matelas est répartie sur une plus grande surface. Cela limite le risque de détérioration du matelas qui pourrait intervenir dans le cas d'un effort de compression important appliqué au matelas de manière soudaine et localisée à l'extrémité avale du tapis de précompression.

Selon une caractéristique avantageuse, la distance entre le tapis de précompression et la surface de guidage du premier tapis convoyeur est minimale au niveau de l'extrémité avale. En particulier, au niveau de l'extrémité avale, la distance entre la surface de précompression et la surface de guidage du premier tapis convoyeur est égale à une épaisseur précomprimée souhaitée d'un matelas fibreux entrant dans la zone d'enroulement.

Selon une autre caractéristique avantageuse, l'extrémité avale est disposée, lorsque le dispositif enrouleur est dans une configuration de début d'enroulement, entre le rouleau de compression et la surface de guidage du premier tapis convoyeur. Cette position de l'extrémité avale permet de limiter le plus possible le regonflement du matelas à la sortie du tapis de précompression.

De préférence, la surface de précompression est inclinée selon un angle compris entre 5° et 15°, de préférence inférieur ou égal à 10°, par rapport à la surface de guidage du premier tapis convoyeur.

Selon un aspect de l'invention, le tapis de précompression comporte un capot qui couvre la bande à l'extrémité du tapis de précompression la plus proche de la zone d'enroulement, tout en laissant la surface de précompression découverte. Ce capot permet d'éviter tout risque de passage du matelas entre le rouleau de compression et le tapis de précompression.

De préférence, l'extrémité avale incurvée du tapis de précompression a un rayon de courbure compris entre 5 mm et 40 mm, de préférence entre 5 mm et 20 mm. Un rayon de courbure faible de l'extrémité avale permet de positionner celle-ci au plus proche de la zone d'enroulement, entre le rouleau de compression et la surface de guidage du premier tapis convoyeur, de manière à limiter le plus possible le regonflement du matelas à la sortie du tapis de précompression, en particulier au début de l'enroulement.

De manière avantageuse, au cours d'une opération d'enroulement, la vitesse de circulation de la bande du tapis de précompression en direction de la zone d'enroulement a une composante parallèle à la vitesse de circulation de la surface de guidage du premier tapis convoyeur, qui est de même sens et même module que celle-ci. Un tel agencement réduit la friction à l'interface entre le matelas et la surface de précompression et limite le cisaillement du matelas.

Selon un aspect de l'invention, la bande du tapis de précompression circule autour du rouleau amont et de l'extrémité avale en étant entraînée par le rouleau amont.

Dans un mode de réalisation, l'ensemble aval est une plaque munie d'une arête incurvée ("knife edge") en tant qu'extrémité avale.

Dans un autre mode de réalisation, l'ensemble aval comprend un rouleau aval en tant qu'extrémité avale et un ensemble de *n* rouleaux additionnels, avec *n*≥1, qui ont chacun leur axe parallèle à l'axe du rouleau aval et qui sont juxtaposés les uns aux autres et au rouleau aval à l'intérieur de la bande de telle sorte que, en regard de la surface de guidage du premier tapis convoyeur, la bande tendue contre le ou chaque rouleau additionnel et le rouleau aval juxtaposés forme la surface défilante de précompression. La présence du rouleau aval et des rouleaux additionnels permet, par rapport au cas où une plaque munie d'une arête arrondie ("knife edge") sert à l'enroulement de la bande à l'extrémité avale du tapis de précompression, de réduire l'usure de la bande et donc d'augmenter sa durée de vie. Par ailleurs, dans la mesure où le rouleau aval et les rouleaux additionnels forment une série de rouleaux juxtaposés les uns aux autres et où la bande du tapis de précompression est tendue en appui contre cette série de rouleaux, l'effort de pression exercé sur le matelas par la surface de précompression est sensiblement uniforme le long de la surface. Cela contribue à préserver les propriétés du matelas. En particulier, si les rouleaux étaient disjoints, on pourrait observer une alternance de compressions et de décompressions du matelas entre les rouleaux, qui serait susceptible de dégrader la structure du matelas.

De préférence, le rouleau aval et le ou chaque rouleau additionnel ont un rayon compris entre 5 mm et 40 mm, de préférence entre 5 mm et 20 mm.

Selon un aspect de l'invention, le tapis de précompression comporte :
- un rouleau amont unique à son extrémité la plus éloignée de la zone d'enroulement ;
- une pluralité d'extrémités avales incurvées à son extrémité la plus proche de la zone d'enroulement, les extrémités avales incurvées étant positionnées dans le prolongement les unes des autres avec leurs axes centraux confondus et parallèles à l'axe du rouleau amont ; et
- une pluralité de bandes, chaque bande s'enroulant autour du rouleau amont et de l'une des extrémités avales.

En variante, le rouleau amont unique peut être remplacé par une pluralité de rouleaux amont positionnés dans le prolongement les uns des autres avec leurs axes confondus, chaque rouleau amont correspondant à l'une des extrémités avales et chaque bande s'enroulant autour d'un rouleau amont et de l'extrémité avale correspondante.

Une structure du tapis de précompression à bandes parallèles telle que décrite ci-dessus permet de limiter les efforts exercés sur chacune des extrémités avales, et ainsi de réduire le plus possible les dimensions, en particulier le rayon de courbure, et donc l'encombrement de ces extrémités avales. Chaque extrémité avale de rayon de courbure réduit peut dès lors avancer davantage dans la zone d'enroulement entre le rouleau de compression et la surface de guidage du premier tapis convoyeur, en particulier en début d'enroulement. Cela contribue à limiter le regonflement du matelas à la sortie du tapis de précompression. De plus, en cas d'usure ou de casse de l'une des bandes, la bande détériorée peut être changée indépendamment des autres, ce qui facilite la maintenance du dispositif enrouleur.

Selon d'autres caractéristiques avantageuses, dans le cas où le tapis de précompression présente une structure à bandes parallèles telle que décrite ci-dessus :
- chaque extrémité avale est un rouleau aval et le tapis de précompression comporte, pour chaque rouleau aval et chaque bande correspondante, un ensemble de *n* rouleaux additionnels, avec *n*≥1, qui ont chacun leur axe parallèle à l'axe du rouleau aval et qui sont juxtaposés les uns aux autres et au rouleau aval à l'intérieur de la bande de telle sorte que, en regard de la surface de guidage du premier tapis convoyeur, la bande tendue contre le ou chaque rouleau additionnel et le rouleau aval juxtaposés forme une surface défilante de précompression ;
- le tapis de précompression comporte une pluralité de capots, chaque capot couvrant l'une des bandes à l'extrémité du tapis de précompression la plus proche de la zone d'enroulement, tout en laissant découverte la surface de précompression formée par cette bande.

Selon un aspect de l'invention, le dispositif comprend des moyens de déplacement en translation, au cours d'une opération d'enroulement, du tapis de précompression à l'écart du deuxième tapis convoyeur parallèlement à la direction de circulation de la surface de guidage du premier tapis convoyeur. De manière avantageuse, la vitesse de circulation de la bande du tapis de précompression autour du rouleau amont et de l'extrémité avale est alors ajustée, tout au long de l'opération d'enroulement, de telle sorte que la vitesse de circulation de la bande du tapis de précompression en direction de la zone d'enroulement garde sa composante parallèle à la vitesse de circulation de la surface de guidage du premier tapis convoyeur avec le même sens et le même module que celle-ci, malgré le mouvement de recul du tapis de précompression.

Selon une caractéristique qui peut être considérée indépendamment des caractéristiques listées précédemment, et notamment indépendamment de la forme des éléments de précompression du dispositif enrouleur, le rouleau de compression est monté rotatif sur un support et le dispositif enrouleur comprend des moyens de déplacement, au cours d'une opération d'enroulement, du support par rapport au bâti du dispositif, ces moyens comprenant deux paires d'actionneurs montés entre le support et le bâti du dispositif. Les deux actionneurs d'une paire peuvent être positionnés latéralement par rapport au support, chacun agissant à une extrémité latérale du support. Par rapport aux cas où l'actionnement du rouleau de compression est assuré par un bras unique muni d'un contrepoids, la mise en place de deux paires d'actionneurs, par exemple des vérins hydrauliques, électriques ou pneumatiques, qui agissent sur le rouleau de compression, permet de gagner latitude de réglage pour ajuster la position du rouleau de compression au cours d'une opération d'enroulement. En pratique, l'utilisation de quatre actionneurs permet d'obtenir toutes les trajectoires pour le rouleau de compression, tout en ayant un dispositif rigide, ce qui garantit un contrôle strict de la position du matelas.

Les moyens de déplacement du support peuvent être configurés pour positionner le rouleau de compression, au cours d'une opération d'enroulement, sur la bissectrice de l'angle aigu formé entre les surfaces de guidage des premier et deuxième tapis convoyeurs. Ainsi, l'agencement relatif des différents éléments du dispositif enrouleur présente une symétrie, ce qui simplifie le réglage et la programmation du dispositif. En pratique, au début d'une opération d'enroulement, le rouleau de compression se trouve au-dessus de la bissectrice afin de permettre la formation d'un noyau fibreux, c'est-à-dire d'une première spire du rouleau fibreux, puis il "rattrape" la bissectrice dans le cours de l'opération d'enroulement.

Selon une caractéristique qui peut être considérée indépendamment des caractéristiques listées précédemment, et notamment indépendamment de la forme des éléments de précompression du dispositif enrouleur, le dispositif enrouleur comprend au moins deux rouleaux de compression de diamètres différents qui sont montés rotatifs sur un même support avec leurs axes parallèles entre eux, le support étant apte à pivoter autour d'un axe parallèle aux axes des rouleaux de compression de manière à permettre la sélection de l'un des rouleaux de compression pour une opération d'enroulement d'un matelas fibreux.

Les caractéristiques et avantages de l'invention apparaîtront dans la description qui va suivre de plusieurs modes de réalisation d'un dispositif enrouleur selon l'invention, donnée uniquement à titre d'exemple et faite en se référant aux dessins annexés dans lesquels :
- la figure 1 est une vue en perspective partielle d'un dispositif enrouleur conforme à un premier mode de réalisation de l'invention, le dispositif enrouleur étant dans une configuration de début d'enroulement ;
- la figure 2 est une vue de côté partielle du dispositif de la figure 1 ;
- la figure 3 est une coupe à plus grande échelle de la zone d'enroulement du dispositif de la figure 1 ;
- la figure 4 est une coupe analogue à la figure 3, le dispositif enrouleur étant dans une configuration ultérieure d'enroulement proche de la fin de l'enroulement ;
- la figure 5 est une vue en perspective selon la flèche V de la figure 1 ;
- la figure 6 est une coupe à plus grande échelle selon le plan VI de la figure 5 ;
- la figure 7 est une coupe analogue à la figure 6 pour un dispositif enrouleur conforme à une deuxième mode de réalisation de l'invention ; et
- la figure 8 est une coupe analogue à la figure 6 pour un dispositif enrouleur conforme à une troisième mode de réalisation de l'invention.

Dans un souci de clarté, certains éléments du dispositif enrouleur ont été représentés de manière schématique sur les figures 1 à 8.

Le dispositif enrouleur 1 représenté sur les figures est destiné à l'enroulement de matelas fibreux souples et compressibles, en particulier de matelas fibreux à propriétés isolantes constitués à base de fibres inorganiques telles que des fibres de verre ou de roche. Le dispositif 1 comprend un bâti 2, qui supporte un tapis convoyeur horizontal 3. Le tapis horizontal 3 comporte une bande sans fin 31 qui s'enroule autour de deux rouleaux 33 et 35 d'axes parallèles et horizontaux. On note 37 la surface supérieure du tapis horizontal 3, qui est une surface de guidage destinée à recevoir et guider un matelas fibreux 9 dans le sens de la flèche F₁ de la figure 3.

Le dispositif 1 comprend également un tapis convoyeur dorsal 4 comportant une bande sans fin 41 qui s'enroule autour de deux rouleaux 43 et 45 d'axes parallèles et horizontaux. On note 47 la surface du tapis dorsal 4 qui est dirigée vers la surface 37 du tapis horizontal. La surface 47 est une surface de guidage destinée à recevoir et guider un matelas fibreux 9 dans le sens de la flèche F₂ de la figure 3. Le tapis dorsal 4 est monté pivotant sur une première extrémité 11A d'un vérin hydraulique 11 dont la deuxième extrémité est articulée sur le bâti 2. Pour une opération d'enroulement, le tapis dorsal 4 est positionné par rapport au tapis horizontal 3 de telle sorte que les surfaces de guidages 37 et 47 forment entre elles un angle aigu α compris entre 60° et 90°, de préférence de l'ordre de 75°. De manière classique, le tapis dorsal 4 est apte à être soulevé à l'écart du tapis horizontal 3 sous l'action du vérin 11 pour permettre l'évacuation d'un rouleau fibreux à la fin d'une opération d'enroulement.

Le dispositif 1 comprend par ailleurs un ensemble de compression 5, comportant deux rouleaux de compression 52 et 54 montés sur un même support 51. Les rouleaux 52 et 54 présentent des diamètres différents, respectivement un diamètre plus faible pour le rouleau 52, par exemple de l'ordre de 125 mm, et un diamètre plus élevé pour le rouleau 54, par exemple de l'ordre de 190 mm. Les rouleaux 52 et 54 sont montés rotatifs sur le support 51 avec leurs axes X₅₂ et X₅₄ parallèles et horizontaux, perpendiculairement à la direction F₁ d'avancée du matelas. De plus, le support 51 est prévu pour pivoter autour d'un axe X₅₁ parallèle aux axes X₅₂ et X₅₄ des deux rouleaux de compression, de manière à permettre la sélection de l'un des rouleaux de compression 52, 54 pour une opération d'enroulement d'un matelas fibreux. Sur les figures, c'est le rouleau de compression 52 qui a été sélectionné pour être actif lors de l'opération d'enroulement. Au cours d'une opération d'enroulement, le rouleau de compression sélectionné est entraîné en rotation autour de son axe de rotation X₅₂ ou X₅₄, dans le sens montré par la flèche F₃ de la figure 3. Comme bien visible sur les figures 3 et 4, le rouleau de compression actif et les surfaces de guidage 37, 47 des tapis 3 et 4 délimitent entre eux une zone d'enroulement 10, dans laquelle se forme le rouleau fibreux.

En pratique, les deux rouleaux de compression 52 et 54 montés sur le même support 51 offrent la possibilité de choisir le rouleau de compression le mieux adapté en fonction des caractéristiques du matelas fibreux à enrouler, notamment en vue de préserver la qualité du matelas en début d'enroulement. En effet, au début d'une opération d'enroulement, le matelas peut se plier et se comprimer localement de manière incontrôlée dans la zone d'enroulement 10, ce qui peut endommager le matelas ou son surfaçage et engendrer des variations de reprise d'épaisseur. La partie de matelas affectée est d'autant plus courte que le diamètre du rouleau de compression est faible. Toutefois, plus le diamètre du rouleau de compression est faible, plus grand est le risque de fendre la tranche avant du matelas lors de son retournement en phase de formation du noyau. Pour un matelas épais, la longueur de matelas qui forme le noyau est faible, de sorte que l'utilisation du rouleau de compression de diamètre plus élevé est acceptable. Au contraire, pour un matelas plus mince, il est préférable d'utiliser le rouleau de compression de diamètre plus faible.

Le support 51 des rouleaux de compression est relié au bâti 2 du dispositif par l'intermédiaire de deux paires de vérins hydrauliques 6, 8 qui sont configurés pour déplacer le support 51, et les rouleaux de compression qui en sont solidaires, au cours d'une opération d'enroulement. Ainsi, la position du rouleau de compression 52 ou 54 qui est actif au cours de l'opération d'enroulement est réglable, et le rouleau de compression peut s'éloigner de la surface de guidage 37 du tapis horizontal 3 au fur et à mesure de l'augmentation du diamètre du rouleau fibreux résultant de l'enroulement du matelas. Comme visible sur la figure 1, chaque extrémité latérale du support 51 est reliée à un vérin 6 et à un vérin 8. La présence des deux paires de vérins 6, 8 agissant sur les extrémités latérales du support 51 permet d'obtenir toute trajectoire quelconque pour le rouleau de compression actif, tout en ayant un dispositif rigide. En particulier, les quatre vérins 6, 8 peuvent être configurés pour positionner le rouleau de compression 52 ou 54 qui est actif au cours de l'opération d'enroulement sur la bissectrice de l'angle α formé entre la surface de guidage 37 du tapis horizontal 3 et la surface de guidage 47 du tapis dorsal 4.

Le dispositif 1 comprend également un troisième tapis convoyeur 7, dit tapis de précompression, qui est disposé au-dessus du tapis horizontal 3 de sorte que sa face 77 positionnée en regard de la surface de guidage 37 converge avec celle-ci en direction de la zone d'enroulement 10. Le tapis de précompression 7 est prévu pour assurer une précompression du matelas fibreux à un taux de compression souhaité avant son entrée dans la zone d'enroulement 10. Comme montré sur les figures 1 et 5, le tapis de précompression 7 comporte une pluralité de bandes sans fin 71 qui sont parallèles les unes aux autres et entraînées dans le sens de la flèche F₄ de la figure 3. A son extrémité la plus éloignée de la zone d'enroulement 10, le tapis de précompression 7 comporte un rouleau amont 73 unique, autour duquel s'enroulent toutes les bandes 71. Le tapis de précompression 7 comporte également un corps 70 logé à l'intérieur des bandes 71, qui a une forme de V convergent en direction de la zone d'enroulement 10.

Dans le premier mode de réalisation représenté sur les figures 1 à 6, le tapis de précompression 7 comporte, à son extrémité la plus proche de la zone d'enroulement 10, une pluralité de rouleaux avals 76 qui sont positionnés dans le prolongement les uns des autres, avec leurs axes X₇₆ confondus et parallèles à l'axe du rouleau X₇₃ amont qui est horizontal. Chaque rouleau aval 76 sert à l'enroulement de l'une des bandes 71.

Comme bien visible sur les figures 3 à 6, le tapis de précompression 7 comporte, pour chaque rouleau aval 76 et chaque bande 71 correspondante, deux rouleaux additionnels 74 et 75, qui ont chacun leur axe X₇₄ ou X₇₅ parallèle à l'axe X₇₆ du rouleau aval et qui sont disposés à l'intérieur de la bande 71. À l'intérieur de la bande 71, le premier rouleau additionnel 74 est juxtaposé au deuxième rouleau additionnel 75, qui est lui-même juxtaposé au rouleau aval 76. Ainsi, en regard de la surface de guidage 37 du tapis horizontal 3, la bande 71 tendue en appui contre l'ensemble aval formé par les rouleaux additionnels 74 et 75 et le rouleau aval 76 juxtaposés définit une surface défilante de précompression 79. Le tapis de précompression 7 comprend des moyens de mise en tension de chaque bande 71, non représentés sur les figures, qui sont disposés du côté 78 du tapis de précompression opposé au tapis horizontal 3.

De manière avantageuse, la structure du tapis de précompression 7 comprenant plusieurs bandes 71 parallèles permet de limiter les efforts exercés sur chacun des rouleaux avals 76, et ainsi de réduire le plus possible le diamètre de ces rouleaux 76. Dans ce mode de réalisation, chaque rouleau aval 76 a un rayon de 15 mm, et les rouleaux additionnels 74 et 75 sont choisis également avec un rayon de 15 mm. De manière plus générale, l'invention permet d'utiliser des rouleaux avals et additionnels ayant des rayons compris entre 5 mm et 40 mm, de préférence entre 5 mm et 20 mm. Tel que montré sur la figure 3, chaque rouleau aval 76 est disposé, dans la configuration de début d'enroulement, entre le rouleau de compression actif 52 et la surface de guidage 37 du tapis horizontal 3. Cet agencement est rendu possible grâce au diamètre restreint de chaque rouleau aval 76.

La surface de précompression 79 formée par la bande 71 tendue contre les rouleaux 74, 75 et 76 est une surface homogène, présentant une longueur ℓ de l'ordre de 90 mm en projection orthogonale sur la surface de guidage 37 du tapis horizontal 3. La surface de précompression 79 est ainsi apte à exercer un effort de pression sensiblement homogène sur une tranche de matelas fibreux de longueur de l'ordre de 90 mm, avant son entrée dans la zone d'enroulement 10.

Afin d'éviter tout risque d'engouffrement d'un matelas fibreux dans l'espace intermédiaire défini entre le rouleau de compression actif 52 et les bandes 71, le tapis de précompression 7 comporte une pluralité de capots 72, où chaque capot 72 couvre l'une des bandes 71 à l'extrémité du tapis de précompression la plus proche de la zone d'enroulement 10, tout en laissant découverte la surface de précompression 79 formée par cette bande 71. Comme montré sur la figure 6, chaque capot 72 s'étend, du côté 78 du tapis de précompression opposé au tapis horizontal 3, en regard du rouleau aval 76 correspondant sans s'étendre au-delà des rouleaux additionnels 74 et 75.

L'angle β d'inclinaison de la surface de précompression 79 par rapport à la surface de guidage 37 est de l'ordre de 10°. De manière plus générale, l'angle est avantageusement compris entre 5° et 15°, de préférence inférieur ou égal à 10°. La distance d₁ entre le tapis de précompression 7 et la surface de guidage 37 du tapis horizontal 3 est choisie minimale au niveau de chaque rouleau aval 76. Ainsi, le taux de compression souhaité du matelas entrant dans la zone d'enroulement est atteint au moins au niveau du rouleau aval du tapis de précompression. La distance d₁ entre la surface de précompression 79 au niveau du rouleau aval 76 et la surface de guidage 37 du premier tapis convoyeur est ajustable et égale à l'épaisseur précomprimée souhaitée d'un matelas fibreux entrant dans la zone d'enroulement. La position, en début d'enroulement, du rouleau aval 76 entre le rouleau de compression 52 et la surface de guidage 37 du premier tapis convoyeur permet de limiter le plus possible le regonflement du matelas à la sortie du convoyeur de précompression 7.

Dans les deuxième et troisième modes de réalisation représentés sur les figures 7 et 8, chaque dispositif enrouleur ne diffère du dispositif du premier mode de réalisation que par la structure de l'ensemble aval de son tapis de précompression 7.

En particulier, sur la figure 7, le tapis de précompression 7 est dépourvu de rouleaux additionnels et le corps 70' s'étend jusqu'à être juxtaposé à la série de rouleaux avals 76. Ainsi, dans le deuxième mode de réalisation, pour chaque rouleau aval 76 et chaque bande 71 correspondante, la surface défilante de précompression 79 est formée, en regard de la surface de guidage 37 du tapis horizontal 3, par la bande 71 tendue en appui contre l'ensemble aval formé par l'extrémité avale du corps 70' et le rouleau aval 76 qui y est juxtaposé.

Sur la figure 8, le tapis de précompression 7 est dépourvu à la fois de rouleaux additionnels et de rouleaux avals. Dans ce troisième mode de réalisation, l'extrémité avale autour de laquelle s'enroule chacune des bandes 71 est formée par une arête incurvée 761 d'une plaque mince 76' ("knife edge") qui s'étend depuis l'extrémité avale du corps 70 en direction de la zone d'enroulement 10. Pour chaque bande 71, la surface défilante de précompression 79 est alors formée, en regard de la surface de guidage 37 du tapis horizontal 3, par la bande 71 tendue en appui contre l'ensemble aval formé par la partie plane 762 et l'arête incurvée 761 de la plaque 76'. Dans ce mode de réalisation, chaque arête incurvée 761, centrée sur un axe central X₇₆₁, a un rayon de courbure de l'ordre de 10 mm. De manière plus générale, le rayon de courbure est compris de préférence entre 5 mm et 40 mm.

Pour les trois modes de réalisation décrits précédemment, le dispositif enrouleur 1 fonctionne de la façon suivante.

Un matelas fibreux 9, positionné sur le tapis horizontal 3, est entraîné conjointement par le tapis horizontal 3 et par le tapis de précompression 7 en direction de la zone d'enroulement 10. Comme montré sur la figure 3, le matelas 9 est comprimé entre la surface de guidage 37 du tapis horizontal 3 et la face 77 du tapis de précompression 7. En vue de limiter le cisaillement du matelas 9, la vitesse de circulation de la bande 71 du tapis de précompression 7 par rapport au bâti 2 est avantageusement ajustée de telle sorte que sa composante dirigée parallèlement à la direction F₁ de circulation de la surface de guidage 37 du tapis horizontal 3, c'est-à-dire sa composante horizontale dans l'exemple représenté, est de même sens et même module que la vitesse de circulation de la surface de guidage 37 par rapport au bâti.

Dans la zone d'enroulement 10, grâce à l'entraînement conjoint du tapis horizontal 3, du tapis dorsal 4 et du rouleau de compression 52, un noyau fibreux se forme, qui correspond à une première spire d'un rouleau fibreux. Au cours de l'enroulement, la pression de contact exercée par le rouleau de compression 52 est contrôlée à l'aide des quatre vérins 6 et 8, de sorte que le rouleau fibreux en cours de formation reste sensiblement cylindrique.

À mesure que l'enroulement se poursuit et que le diamètre du rouleau fibreux augmente, le tapis de précompression 7 est déplacé dans le sens de la flèche F₅ de la figure 3. La composante horizontale de la vitesse de circulation de la bande 71 augmente en fonction de la vitesse du recul du tapis de précompression 7 de manière à éviter un cisaillement du matelas 9.

Comme il ressort de la description qui précède, un dispositif enrouleur conforme à l'invention permet de limiter la friction exercée sur un matelas fibreux au cours de son enroulement, et donc de limiter les risques d'endommagement du matelas, même pour des vitesses élevées de défilement du matelas. De plus, grâce aux dimensions réduites de l'extrémité avale du tapis de précompression, un dispositif enrouleur selon l'invention présente une compacité améliorée, tout en maintenant un fort taux de compression de matelas fibreux.

L'invention n'est pas limitée aux exemples décrits et représentés.

En particulier, dans le cadre de l'invention, le tapis de précompression peut comporter une seule bande 71 et une seule extrémité avale 76, 761. Dans le cas où il comporte une pluralité de bandes 71 et d'extrémités avales 76, 761, le tapis de précompression peut également comporter une pluralité de rouleaux amont, au lieu d'un rouleau amont 73 unique, chaque rouleau amont correspondant à l'une des extrémités avales et chaque bande s'enroulant autour d'un rouleau amont et de l'extrémité avale correspondante. Par ailleurs, dans le premier mode de réalisation, le nombre des rouleaux additionnels 74, 75 peut être différent de deux, notamment le tapis de précompression peut comprendre un nombre *n* ≥1 de rouleaux additionnels, *n* étant de préférence égal à 1, 2 ou 3.

La mise en place de deux paires d'actionneurs montés entre le support et le bâti du dispositif pour déplacer le support 51 de rouleau de compression peut également avoir lieu dans le cadre d'un dispositif enrouleur présentant des moyens de précompression quelconques, en particulier différents du tapis 7 à surface défilante de précompression tel que décrit précédemment.

De la même façon, la mise en place de deux paires d'actionneurs peut avoir lieu pour déplacer un support classique de rouleau de compression portant un seul rouleau de compression, au lieu de deux rouleaux de compression sélectionnables comme décrit précédemment.

L'utilisation d'un support de rouleau de compression portant au moins deux rouleaux de compression sélectionnables peut également être envisagée pour un dispositif enrouleur présentant des moyens de précompression quelconques, en particulier différents du tapis 7 à surface défilante de précompression, et des moyens de déplacement du support de rouleau de compression quelconques, en particulier différents des deux paires d'actionneurs 6, 8.

## Revendications

1. Dispositif enrouleur (1) pour la formation de rouleaux fibreux à partir de matelas fibreux (9) compressibles, comprenant :
- un premier tapis convoyeur (3) et un deuxième tapis convoyeur (4) ayant des surfaces de guidage (37, 47) qui forment un angle aigu (α) entre elles,
- un rouleau mobile de compression (52, 54) disposé dans l'angle aigu (α) entre les surfaces de guidage (37, 47), le rouleau de compression (52, 54) et les surfaces de guidage (37, 47) délimitant une zone d'enroulement (10),
- un tapis mobile de précompression (7) dont une face (77) est en regard de la surface de guidage (37) du premier tapis convoyeur (3) et converge avec celle-ci en direction de la zone d'enroulement (10), le tapis de précompression (7) comportant :
∘ un rouleau amont (73) à son extrémité la plus éloignée de la zone d'enroulement,
∘ un ensemble aval (74, 75, 76 ; 70', 76 ; 76') à son extrémité la plus proche de la zone d'enroulement, l'ensemble aval ayant une extrémité avale incurvée (76 ; 761), et
∘ une bande (71) qui s'enroule autour du rouleau amont (73) et de l'ensemble aval (74, 75, 76 ; 70', 76 ; 76'),
**caractérisé en ce que**, en regard de la surface de guidage (37) du premier tapis convoyeur (3), la bande (71) tendue contre l'ensemble aval (74, 75, 76 ; 70', 76 ; 76') forme une surface défilante de précompression (79) d'un matelas fibreux à enrouler, cette surface de précompression (79) étant l'élément de précompression le plus proche de la zone d'enroulement (10).

2. Dispositif enrouleur selon la revendication 1, **caractérisé en ce que** la surface de précompression (79) formée par la bande (71) tendue contre l'ensemble aval (74, 75, 76 ; 70', 76 ; 76') est une surface sensiblement plane apte à exercer un effort de pression homogène sur un matelas fibreux à enrouler.

3. Dispositif enrouleur selon l'une quelconque des revendications 1 ou 2, **caractérisé en ce que** l'ensemble aval (74, 75, 76 ; 70', 76 ; 76') a une longueur (ℓ), en projection orthogonale sur la surface de guidage (37) du premier tapis convoyeur (3), supérieure ou égale à 30 mm, de préférence supérieure à ou égale à 80 mm.

4. Dispositif enrouleur selon l'une quelconque des revendications précédentes, **caractérisé en ce que** la distance entre le tapis de précompression (7) et la surface de guidage (37) du premier tapis convoyeur est minimale (d₁) au niveau de l'extrémité avale (76 ; 761).

5. Dispositif enrouleur selon l'une quelconque des revendications précédentes, **caractérisé en ce que** l'extrémité avale (76 ; 761) est disposée, lorsque le dispositif enrouleur (1) est dans une configuration de début d'enroulement, entre le rouleau de compression (52, 54) et la surface de guidage (37) du premier tapis convoyeur.

6. Dispositif enrouleur selon l'une quelconque des revendications précédentes, **caractérisé en ce que** le tapis de précompression (7) comporte un capot (72) qui couvre la bande (71) à l'extrémité du tapis de précompression la plus proche de la zone d'enroulement (10) tout en laissant la surface de précompression (79) découverte.

7. Dispositif enrouleur selon l'une quelconque des revendications précédentes, **caractérisé en ce que** l'extrémité avale (76 ; 761) a un rayon de courbure compris entre 5 mm et 40 mm, de préférence entre 5 mm et 20 mm.

8. Dispositif enrouleur selon l'une quelconque des revendications précédentes, **caractérisé en ce qu'**au cours d'une opération d'enroulement, la vitesse de la bande (71) du tapis de précompression (7) en direction de la zone d'enroulement (10) a une composante parallèle à la vitesse de la surface de guidage (37) du premier tapis convoyeur (3), qui est de même sens et même module que celle-ci.

9. Dispositif enrouleur selon l'une quelconque des revendications précédentes, **caractérisé en ce que** la bande (71) du tapis de précompression (7) circule autour du rouleau amont (73) et de l'extrémité avale (76 ; 761) en étant entraînée par le rouleau amont (73).

10. Dispositif enrouleur selon l'une quelconque des revendications précédentes, **caractérisé en ce que** l'ensemble aval comprend une plaque (76') munie d'une arête incurvée (761) en tant qu'extrémité avale.

11. Dispositif enrouleur selon l'une quelconque des revendications 1 à 9, **caractérisé en ce que** l'ensemble aval comprend un rouleau (76) en tant qu'extrémité avale et un ensemble de *n* rouleaux additionnels (74, 75), avec *n*≥1, qui ont chacun leur axe (X₇₄, X₇₅) parallèle à l'axe (X₇₆) du rouleau aval (76) et qui sont juxtaposés les uns aux autres et au rouleau aval (76) à l'intérieur de la bande (71) de telle sorte que, en regard de la surface de guidage (37) du premier tapis convoyeur (3), la bande (71) tendue contre le ou chaque rouleau additionnel et le rouleau aval juxtaposés forme ladite surface défilante de précompression (79).

12. Dispositif enrouleur selon la revendication 11, **caractérisé en ce que** le ou chaque rouleau aval (76) et le ou chaque rouleau additionnel (74, 75) a un rayon compris entre 5 mm et 40 mm, de préférence entre 5 mm et 20 mm.

13. Dispositif enrouleur selon l'une quelconque des revendications précédentes, **caractérisé en ce que** le tapis de précompression (7) comporte :
- un rouleau amont (73) unique à son extrémité la plus éloignée de la zone d'enroulement (10),
- une pluralité d'extrémités avales incurvées (76 ; 761) à son extrémité la plus proche de la zone d'enroulement (10), les extrémités avales incurvées (76 ; 761) étant positionnées dans le prolongement les unes des autres avec leurs axes centraux (X₇₆ ; X₇₆₁) parallèles à l'axe (X₇₃) du rouleau amont (73), et
- une pluralité de bandes (71), chaque bande (71) s'enroulant autour du rouleau amont (73) et de l'une des extrémités avales (76 ; 761).

14. Dispositif enrouleur selon la revendication 13, **caractérisé en ce que** le rouleau amont unique est remplacé par une pluralité de rouleaux amont positionnés dans le prolongement les uns des autres avec leurs axes confondus, chaque rouleau amont correspondant à l'une des extrémités avales (76; 761) et chaque bande (71) s'enroulant autour d'un rouleau amont et de l'extrémité avale correspondante.

15. Dispositif enrouleur selon l'une quelconque des revendications 13 ou 14, **caractérisé en ce que** chaque extrémité avale est un rouleau (76) et le tapis de précompression (7) comporte, pour chaque rouleau aval (76) et chaque bande (71) correspondante, un ensemble de *n* rouleaux additionnels (74, 75), avec *n*≥1, qui ont chacun leur axe (X₇₄, X₇₅) parallèle à l'axe (X₇₆) du rouleau aval (76) et qui sont juxtaposés les uns aux autres et au rouleau aval (76) à l'intérieur de la bande (71) de telle sorte que, en regard de la surface de guidage (37) du premier tapis convoyeur (3), la bande (71) tendue contre le ou chaque rouleau additionnel et le rouleau aval juxtaposés forme une surface défilante de précompression (79).

16. Dispositif enrouleur selon l'une quelconque des revendications 13 à 15, **caractérisé en ce que** le tapis de précompression (7) comporte une pluralité de capots (72), chaque capot (72) couvrant l'une des bandes (71) à l'extrémité du tapis de précompression la plus proche de la zone d'enroulement (10) tout en laissant découverte la surface de précompression (79) formée par cette bande (71).

17. Dispositif enrouleur selon l'une quelconque des revendications précédentes, **caractérisé en ce qu'**il comprend des moyens de déplacement en translation, au cours d'une opération d'enroulement, du tapis de précompression (7) à l'écart du deuxième tapis convoyeur (4) parallèlement à la direction de circulation de la surface de guidage (37) du premier tapis convoyeur (3).

18. Dispositif enrouleur selon l'une quelconque des revendications précédentes, **caractérisé en ce que** le rouleau de compression (52, 54) est monté rotatif sur un support (51) et le dispositif comprend des moyens (6, 8) de déplacement, au cours d'une opération d'enroulement, du support (51) par rapport au bâti (2) du dispositif, ces moyens comprenant deux paires d'actionneurs (6, 8) montés entre le support (51) et le bâti (2).

19. Dispositif enrouleur selon la revendication 18, **caractérisé en ce que** les moyens de déplacement (6, 8) du support (51) sont configurés pour positionner le rouleau de compression (52, 54), au cours d'une opération d'enroulement, sur la bissectrice de l'angle aigu (α) formé entre les surfaces de guidage (37, 47) des premier (3) et deuxième (4) tapis convoyeurs.

20. Dispositif enrouleur selon l'une quelconque des revendications précédentes, **caractérisé en ce qu'**il comprend au moins deux rouleaux de compression (52, 54) de diamètres différents qui sont montés rotatifs sur un même support (51) avec leurs axes (X₅₂, X₅₄) parallèles entre eux, le support (51) étant apte à pivoter autour d'un axe (X₅₁) parallèle aux axes (X₅₂, X₅₄) des deux rouleaux de compression (52, 54) de manière à permettre la sélection de l'un des rouleaux de compression (52, 54) pour une opération d'enroulement.

## Patentansprüche

1. Wicklungsvorrichtung (1) für die Bildung von Faserrollen aus komprimierbaren Fasermatten (9), umfassend:
- ein erstes Förderband (3) und ein zweites Förderband (4) mit Führungsflächen (37, 47), die untereinander einen spitzen Winkel (α) bilden,
- eine bewegliche Kompressionsrolle (52, 54), die im spitzen Winkel (α) zwischen den Führungsflächen (37, 47) angeordnet ist, wobei die Kompressionsrolle (52, 54) und die Führungsflächen (37, 47) einen Wicklungsbereich (10) begrenzen,
- ein bewegliches Vorkompressionsband (7), von dem sich eine Seite (77) gegenüber der Führungsfläche (37) des ersten Förderbands (3) befindet und mit dieser in Richtung des Wickelbereichs (10) konvergiert, wobei das Vorkompressionsband (7) aufweist:
∘ eine vorgelagerte Rolle (73) an seinem vom Wicklungsbereich am weitesten entfernten Ende,
∘ eine nachgelagerte Anordnung (74, 75, 76; 70', 76; 76') an seinem dem Wicklungsbereich nächsten Ende, wobei die nachgelagerte Anordnung ein gekrümmtes nachgelagertes Ende (76; 761) hat, und
∘ eine Bahn (71), die sich um die vorgelagerte Rolle (73) und die nachgelagerte Anordnung (74, 75, 76; 70', 76; 76') wickelt,
**dadurch gekennzeichnet, dass**, gegenüber der Führungsfläche (37) des ersten Förderbands (3), die gegen die nachgelagerte Anordnung (74, 75, 76; 70', 76; 76') gespannte Bahn (71) eine vorbeilaufende Vorkompressionsfläche (79) einer zu wickelnden Fasermatte bildet, wobei diese Vorkompressionsfläche (79) das dem Wickelbereich (10) nächste Vorkompressionselement ist.

2. Wicklungsvorrichtung nach Anspruch 1, **dadurch gekennzeichnet, dass** die von der gegen die nachgelagerte Anordnung (74, 75, 76; 70', 76; 76') gespannten Bahn (71) gebildete Vorkompressionsfläche (79) eine etwa ebene Fläche ist, die imstande ist, eine gleichmäßige Druckkraft auf eine zu wickelnde Fasermatten auszuüben.

3. Wicklungsvorrichtung nach einem der Ansprüche 1 oder 2, **dadurch gekennzeichnet, dass** die nachgelagerte Anordnung (74, 75, 76; 70', 76; 76') in orthogonaler Projektion auf die Führungsfläche (37) des ersten Förderbands (3) eine Länge (t) von über oder gleich 30 mm, vorzugsweise von über oder gleich 80 mm, hat.

4. Wicklungsvorrichtung nach einem der vorangehenden Ansprüche, **dadurch gekennzeichnet, dass** der Abstand zwischen dem Vorkompressionsband (7) und der Führungsfläche (37) des erstes Förderbands im Bereich des nachgelagerten Endes (76; 761) minimal (d₁) ist.

5. Wicklungsvorrichtung nach einem der vorangehenden Ansprüche, **dadurch gekennzeichnet, dass** das nachgelagerte Ende (76; 761), wenn die Wicklungsvorrichtung (1) in einer Wicklungsstartkonfiguration ist, zwischen der Kompressionsrolle (52, 54) und der Führungsfläche (37) des ersten Förderbands angeordnet ist.

6. Wicklungsvorrichtung nach einem der vorangehenden Ansprüche, **dadurch gekennzeichnet, dass** das Vorkompressionsband (7) eine Abdeckung (72) aufweist, die die Bahn (71) an dem Ende des Vorkompressionsbands abdeckt, das dem Wicklungsbereich (10) am nächsten ist, wobei die Vorkompressionsfläche (79) nicht abgedeckt wird.

7. Wicklungsvorrichtung nach einem der vorangehenden Ansprüche, **dadurch gekennzeichnet, dass** das nachgelagerte Ende (76; 761) einen Krümmungsradius zwischen 5 mm und 40 mm, vorzugsweise zwischen 5 mm und 20 mm, aufweist.

8. Wicklungsvorrichtung nach einem der vorangehenden Ansprüche, **dadurch gekennzeichnet, dass** bei einem Wicklungsvorgang die Geschwindigkeit der Bahn (71) des Vorkompressionsbands (7) in Richtung des Wicklungsbereichs (10) eine zur Geschwindigkeit der Führungsfläche (37) des ersten Förderbands (3) parallele Komponente derselben Richtung und modulgleich zu dieser hat.

9. Wicklungsvorrichtung nach einem der vorangehenden Ansprüche, **dadurch gekennzeichnet, dass** die Bahn (71) des Vorkompressionsbands (7) sich um die vorgelagerte Rolle (73) und das nachgelagerte Ende (76; 761) bewegt, wobei sie von der vorgelagerten Rolle (73) angetrieben wird.

10. Wicklungsvorrichtung nach einem der vorangehenden Ansprüche, **dadurch gekennzeichnet, dass** die nachgelagerte Anordnung eine Platte (76') umfasst, die mit einer gekrümmten Kante (761) als nachgelagertes Ende ausgestattet ist.

11. Wicklungsvorrichtung nach einem der Ansprüche 1 bis 9, **dadurch gekennzeichnet, dass** die nachgelagerte Anordnung eine Rolle (76) als nachgelagertes Ende und eine Anordnung von *n* zusätzlichen Rollen (74, 75) mit *n*≥1 umfasst, die jeweils ihre Achse (X₇₄, X₇₅) parallel zur Achse (X₇₆) der nachgelagerten Rolle (76) haben und die zueinander und zur nachgelagerten Rolle (76) im Innern der Bahn (71) dergestalt nebeneinander liegen, dass gegenüber der Führungsfläche (37) des ersten Förderbands (3) die gegen die oder jede zusätzliche Rolle und die nachgelagerte Rolle, die benachbart sind, gespannte Bahn (71) die vorbeilaufende Vorkompressionsfläche (79) bildet.

12. Wicklungsvorrichtung nach Anspruch 11, **dadurch gekennzeichnet, dass** die oder jede nachgelagerte Rolle (76) und die oder jede zusätzliche Rolle (74, 75) einen Radius zwischen 5 mm und 40 mm, vorzugsweise zwischen 5 mm und 20 mm aufweist.

13. Wicklungsvorrichtung nach einem der vorangehenden Ansprüche, **dadurch gekennzeichnet, dass** das Vorkompressionsband (7) aufweist:
- eine einzige vorgelagerte Rolle (73) an seinem vom Wicklungsbereich (10) am weitesten entfernten Ende,
- eine Vielzahl gekrümmter nachgelagerter Enden (76; 761) an seinem dem Wicklungsbereich (10) nächsten Ende, wobei die gekrümmten nachgelagerten Enden (76; 761) mit ihren zur Achse (X₇₃) der vorgelagerten Rolle (73) parallelen zentralen Achsen (X₇₆; X₇₆₁) in Verlängerung zueinander positioniert sind, und
- eine Vielzahl von Bahnen (71), wobei sich jede Bahn (71) um die vorgelagerte Rolle (73) und eines der nachgelagerten Enden (76; 761) wickelt.

14. Wicklungsvorrichtung nach Anspruch 13, **dadurch gekennzeichnet, dass** die einzige vorgelagerte Rolle durch eine Vielzahl vorgelagerter Rollen ersetzt ist, die mit allen ihren Achsen in Verlängerung zueinander positioniert sind, wobei jede vorgelagerte Rolle einem der nachgelagerten Enden (76; 761) entspricht und sich jede Bahn (71) um eine vorgelagerte Rolle und das entsprechende nachgelagerte Ende wickelt.

15. Wicklungsvorrichtung nach einem der Ansprüche 13 oder 14, **dadurch gekennzeichnet, dass** jedes nachgelagerte Ende eine Rolle (76) ist und das Vorkompressionsband (7) für jede nachgelagerte Rolle (76) und jede entsprechende Bahn (71) eine Anordnung von *n* zusätzlichen Rollen (74, 75) mit *n*≥1 aufweist, die jeweils ihre Achse (X₇₄, X₇₅) parallel zur Achse (X₇₆) der nachgelagerten Rolle (76) haben und die zueinander und zur nachgelagerten Rolle (76) im Innern der Bahn (71) dergestalt nebeneinander liegen, dass gegenüber der Führungsfläche (37) des ersten Förderbands (3) die gegen die oder jede zusätzliche Rolle und die nachgelagerte Rolle, die benachbart sind, gespannte Bahn (71) eine vorbeilaufende Vorkompressionsfläche (79) bildet.

16. Wicklungsvorrichtung nach einem der Ansprüche 13 bis 15, **dadurch gekennzeichnet, dass** das Vorkompressionsband (7) eine Vielzahl von Abdeckungen (72) aufweist, wobei jede Abdeckung (72) eine der Bahnen (71) an dem Ende des Vorkompressionsbands abdeckt, das dem Wicklungsbereich (10) am nächsten ist, wobei die von dieser Bahn (71) gebildete Vorkompressionsfläche (79) nicht abgedeckt wird.

17. Wicklungsvorrichtung nach einem der vorangehenden Ansprüche, **dadurch gekennzeichnet, dass** sie bei einem Wicklungsvorgang Verlagerungsmittel in Verschiebung des Vorkompressionsbands (7) in Beabstandung vom zweiten Förderband (4) parallel zur Zirkulationsrichtung der Führungsfläche (37) des ersten Förderbands (3) umfasst.

18. Wicklungsvorrichtung nach einem der vorangehenden Ansprüche, **dadurch gekennzeichnet, dass** die Kompressionsrolle (52, 54) rotierend auf einem Halter (51) angebracht ist und die Vorrichtung bei einem Wicklungsvorgang Verlagerungsmittel (6, 8) des Auflagers (51) in Bezug zum Gestell (2) der Vorrichtung umfasst, wobei diese Mittel zwei Paar Aktuatoren (6, 8) umfassen, die zwischen dem Halter (51) und dem Gestell (2) angebracht sind.

19. Wicklungsvorrichtung nach Anspruch 18, **dadurch gekennzeichnet, dass** die Verlagerungsmittel (6, 8) des Auflagers (51) so konfiguriert sind die Kompressionsrolle (52, 54) bei einem Wicklungsvorgang auf der Mittellinie des spitzen Winkels (a) zu platzieren, der zwischen den Führungsflächen (37, 47) des ersten (3) und zweiten (4) Förderbands gebildet ist.

20. Wicklungsvorrichtung nach einem der vorangehenden Ansprüche, **dadurch gekennzeichnet, dass** sie mindestens zwei Kompressionsrollen (52, 54) mit unterschiedlichen Durchmessern umfasst, die rotierend auf ein und demselben Auflager (51) mit ihren zueinander parallelen Achsen (X₅₂, X₅₄) angebracht sind, wobei das Auflager (51) imstande ist, um eine zu den Achsen (X₅₂, X₅₄) der zwei Kompressionsrollen (52, 54) parallele Achse (X₅₁) derart zu schwenken, dass die Auswahl einer der Kompressionsrollen (52, 54) für einen Wicklungsvorgang möglich ist.

## Claims

1. A winding device (1) for the formation of fibrous rolls from compressible fibrous mats (9), comprising:
- a first conveyor (3) and a second conveyor (4) with guide surfaces (37, 47) which form an acute angle (α) between one another;
- a movable compression roller (52, 54) which is disposed in the acute angle (α) between the guide surfaces (37, 47), with the compression roller (52, 54) and the guide surfaces (37, 47) delimiting a winding area (10);
- a movable pre-compression conveyor (7), a face (77) of which faces the guide surface (37) of the first conveyor (3), and converges with the latter toward the winding area (10), the pre-compression conveyor (7) comprising:
∘ an upstream roller (73) at its end which is furthest from the winding area;
∘ a downstream assembly (74, 75, 76; 70', 76; 76') at its end which is closest to the winding area, the downstream assembly having a curved downstream end (76; 761); and
∘ a belt (71) which is wound around the upstream roller (73) and the downstream assembly (74, 75, 76; 70', 76; 76'),
**characterized in that**, facing the guide surface (37) of the first conveyor (3), the belt (71), which is held under tension against the downstream assembly (74, 75, 76; 70', 76; 76'), forms a circulating pre-compression surface (79) for pre-compression of a fibrous mat to be wound, this pre-compression surface (79) being the pre-compression element which is closest to the winding area (10).

2. The winding device as claimed in claim 1, **characterized in that** the pre-compression surface (79) formed by the belt (71) held under tension against the downstream assembly (74, 75, 76; 70', 76; 76') is a substantially flat surface which can exert a homogenous pressure force on a fibrous mat to be wound.

3. The winding device as claimed in either of claims 1 and 2, **characterized in that** the downstream assembly (74, 75, 76; 70', 76; 76') has a length (ℓ), in normal projection on the guide surface (37) of the first conveyor (3), of 30 mm or more, preferably 80 mm or more.

4. The winding device as claimed in any one of the preceding claims, **characterized in that** the distance between the pre-compression conveyor (7) and the guide surface (37) of the first conveyor is minimal (d₁) at the downstream end (76; 761).

5. The winding device as claimed in any one of the preceding claims, **characterized in that**, when the winding device (1) is in a winding start configuration, the downstream end (76; 761) is disposed between the compression roller (52, 54) and the guide surface (37) of the first conveyor.

6. The winding device as claimed in any one of the preceding claims, **characterized in that** the pre-compression conveyor (7) comprises a cover (72) which covers the belt (71) at the end of the pre-compression conveyor which is closest to the winding area (10), while leaving the pre-compression surface (79) uncovered.

7. The winding device as claimed in any one of the preceding claims, **characterized in that** the downstream end (76; 761) has a radius of curvature of between 5 mm and 40 mm, preferably between 5 mm and 20 mm.

8. The winding device as claimed in any one of the preceding claims, **characterized in that**, during a winding operation, the speed of the belt (71) of the pre-compression conveyor (7) toward the winding area (10) has a component parallel to the speed of the guide surface (37) of the first conveyor (3), which component is of same direction and same modulus as the latter.

9. The winding device as claimed in any one of the preceding claims, **characterized in that** the belt (71) of the pre-compression conveyor (7) circulates around the upstream roller (73) and the downstream end (76; 761), while being driven by the upstream roller (73).

10. The winding device as claimed in any one of the preceding claims, **characterized in that** the downstream assembly comprises a plate (76') provided with a curved ridge (761) as a downstream end.

11. The winding device as claimed in any one of claims 1 to 9, **characterized in that** the downstream assembly comprises a roller (76) as a downstream end and an assembly of *n* additional rollers (74, 75), where *n≥*1, which each have their axis (X₇₄, X₇₅) parallel to the axis (X₇₆) of the downstream roller (76), and are juxtaposed relative to one another and to the downstream roller (76) in the interior of the belt (71), such that, facing the guide surface (37) of the first conveyor (3), the belt (71), which is held under tension against the or each additional roller and the downstream roller which are juxtaposed, forms said circulating pre-compression surface (79).

12. The winding device as claimed in claim 11, **characterized in that** the or each downstream roller (76) and the or each additional roller (74, 75) has a radius of between 5 mm and 40 mm, preferably between 5 mm and 20 mm.

13. The winding device as claimed in any one of the preceding claims, **characterized in that** the pre-compression conveyor (7) comprises:
- a single upstream roller (73) at its end which is furthest from the winding area (10);
- a plurality of curved downstream ends (76; 761) at its end which is closest to the winding area (10), the curved downstream ends (76; 761) being positioned aligned with each other, with their central axes (X₇₆; X₇₆₁) parallel to the axis (X₇₃) of the upstream roller (73); and
- a plurality of belts (71), each belt (71) being wound around the upstream roller (73) and one of the downstream ends (76; 761).

14. The winding device as claimed in claim 13, **characterized in that** the single upstream roller is replaced by a plurality of upstream rollers positioned aligned with each other with their axes being coincident, each upstream roller corresponding to one of the downstream ends (76; 761), and each belt (71) being wound around an upstream roller and the corresponding downstream end.

15. The winding device as claimed in either of claims 13 and 14, **characterized in that** each downstream end is a roller (76), and the pre-compression conveyor (7) comprises, for each downstream roller (76) and each corresponding belt (71), an assembly of *n* additional rollers (74, 75), where *n≥*1, which each have their axis (X₇₄, X₇₅) parallel to the axis (X₇₆) of the downstream roller (76), and are juxtaposed relative to one another and to the downstream roller (76) in the interior of the belt (71), such that, facing the guide surface (37) of the first conveyor (3), the belt (71), which is held under tension against the or each additional roller and the downstream roller which are juxtaposed, forms a circulating pre-compression surface (79).

16. The winding device as claimed in any one of claims 13 to 15, **characterized in that** the pre-compression conveyor (7) comprises a plurality of covers (72), each cover (72) covering one of the belts (71) at the end of the pre-compression conveyor which is closest to the winding area (10), while leaving the pre-compression surface (79) formed by this belt (71) uncovered.

17. The winding device as claimed in any one of the preceding claims, **characterized in that** it comprises means for displacement in translation, during a winding operation, of the pre-compression conveyor (7) away from the second conveyor (4) parallel to the direction of circulation of the guide surface (37) of the first conveyor (3).

18. The winding device as claimed in any one of the preceding claims, **characterized in that** the compression roller (52, 54) is fitted such as to rotate on a support (51), and the device comprises means (6, 8) for displacement, during a winding operation, of the support (51) relative to the frame (2) of the device, these means comprising two pairs of actuators (6, 8) which are fitted between the support (51) and the frame (2).

19. The winding device as claimed in claim 18, **characterized in that** the means (6, 8) for displacement of the support (51) are configured in order to position the compression roller (52, 54), during a winding operation, on the bisectrix of the acute angle (α) formed between the guide surfaces (37, 47) of the first (3) and second (4) conveyors.

20. The winding device as claimed in any one of the preceding claims, **characterized in that** it comprises at least two compression rollers (52, 54) with different diameters, which are fitted such as to rotate on the same support (51), with their axes (X₅₂, X₅₄) parallel to one another, the support (51) being able to pivot around an axis (X₅₁) parallel to the axes (X₅₂, X₅₄) of the two compression rollers (52, 54) such as to permit the selection of one of the compression rollers (52, 54) for a winding operation.
